# EUROPÄISCHE PATENTSCHRIFT

(11) **EP 0 126 836 B1**
(45) Veröffentlichungstag und Bekanntmachung des Hinweises auf die Patenterteilung: **12.08.1987**
(21) Anmeldenummer: 84100111.8
(22) Anmeldetag: 07.01.1984
(51) Int. Cl.: F42B 13/10, F42B 13/50, F42B 25/08

(54) **Hohlladungsgefechtskopf**
War head with a shaped charge
Tête de combat à charge creuse

(30) Priorität: 25.02.1983 DE 3306659
(43) Veröffentlichungstag der Anmeldung: 05.12.1984
(73) Patentinhaber: Rheinmetall GmbH, 40880 Ratingen (DE)
(72) Erfinder: Witt, Wolfram, Dr. Dipl.-Phys., D-4000 Düsseldorf 31 (DE); Moll, Manfred, Dipl.-Ing., D-4000 Düsseldorf (DE)

## Beschreibung

Die Erfindung betrifft eine Wirkkörpereinhiet nach dem Oberbegriff des Patentanspruchs 1.

Wirkkörpereinheiten, die mittels eines Lastengeschosses über ein Zielgebiet transportiert und ausgestoßen werden und an einem Fallschirm hängend gebremst niedergehen, sind aus der DE-A-28 35 817.0 bekannt. Diese Wirkkörpereinheiten dienen vornehmlich zur Bekämpfung von Zielauffassung und eine projektilbildende Ladung (P-Ladung, S-Ladung), die nach Erfassen des Ziels ausgelöst wird.

Es ist beispielsweise aus der FR-A-2204294 und der US-A-4050381 bekannt, zur Vergrößerung der Auffassungswahrscheinlichkeit, das Zielgebiet durch den Sensor spiralprojektilbildende Ladung derart zu konstruieren, daß ein langgestrecktes Projektil mit einem großen Verhältnis von Länge zu Durchmesser entsteht, da damit im Vergleich zu ebenfalls bekannten kugelsymmetrischen Projektilen eine größere Durchschlagsleistung erreichbar ist. Die durch projektilbildende Ladungen erzeugten Projektile mit großem Verhältnis von Länge zu Durchmesser erfüllen jedoch, insbesondere bei größeren Bekämpfungsentfernungen, nicht die in sie gesetzten Erwartungen, da sie vergleichsweise instabil fliegen und in besonders ungünstigen Fällen auch um eine Querachse rotieren. Trotz ihres an sich höheren Durchschlagspotentials sind diese Projektile daher vielfach den stabiler fliegenden, im wesentlichen kugelsymmetrisch geformten Projektilen unterlegen.

Der Erfindung liegt die Aufgabe zugrunde, die Kampfkraft der eingangs erwähnten Wirkkörpereinheit durch Drallstabilisierung des durch eine projektilbildende Ladung erzeugten Projektils zu erhöhen.

Diese Aufgabe wird durch die in Anspruch 1 angegebene Erfindung gelöst.

Vorteilhafte Ausgestaltungen der Erfindung gehen aus den Unteransprüchen hervon.

Die Erfindung wird nachfolgend unter Bezug auf die Zeichnung näher erläutert. Dabei zeigt:
Fig. 1: eine schematische Darstellung einer aus einem Lastengeschoß ausgestoßenen Wirkkörpereinheit mit einem Nutzlastteil und einem Fallschirm in einer ersten Flugphase;
Fig. 2: die Wirkkörpereinheit in einer zweiten Flugphase nach Beendigung des Suchvorgangs im Moment des Abfeuerns eines Projektils auf ein erfaßtes Ziel;
Fig. 3: eine vergrößerte Teildarstellung der Wirkkörpereinheit nach Fig. 1.

Fig. 1 zeigt in einer schematischen Darstellung eine aus einem Lastengeschoß ausgestoßene Wirkkörpereinheit 10, die über einem Zielgebiet niedergeht. Die Wirkkörpereinheit 10 umfaßt ein Nutzlastteil 11, das an einem Fallschirm 12 hängt und dadurch gebremst niedergeht. Der Nutzlastteil 11 wiederum trägt einen Sensor 13 und eine projektilbildende Ladung 14, die ebenfalls nur schematisch angedeutet sind. Die projektilbildende Ladung 14 erzeugt auf ein Auslösesignal des Sensors 13 hin ein Projektil mit einem großen Verhältnis von Länge zu Durchmesser, das - ähnlich wie die bekannten aus Panzerkanonen abgeschossenen Geschosse - aufgrund der ihm innewohnenden kinetischen Energie eine große Durchschlagsleistung aufweist. Praktische Erprobungen haben gezeigt, daß diese theoretisch ermittelbaren Durchschlagsleistungen jedoch nur auf vergleichsweise kurze Entfernungen erzielt werden können. Dies beruht auf der mangelnden Stabilisierung des Projektils, das auf längeren Flugstrecken zu Pendelungen oder sogar Drehungen um eine Querachse neigt. Derartige Projektile treffen daher häufig nur mit einem sehr flachen Auftreffwinkel auf das zu bekämpfende Ziel auf und erreichen daher nicht die erwartete Wirkung, da sie entweder abprallen oder die Panzerung nur leicht beschädigen. Eine erhebliche Leistungssteigerung mit dem Ergebnis eines Panzerdurchschlags auch auf größere Entfernungen läßt sich vorteilhaft durch eine Drallstabilisierung des Projektils erreichen.

Diese Drallstabilisierung wird erzielt, in dem man beim Niedergehen der Wirkkörpereinheit zumindest den die projektilbildende Ladung 14 enthaltenden Nutzlastteil 11 der Wirkkörpereinheit 10 gemäß dem Pfeil 15 nach Fig. 1 um eine senkrecht liegende Achse 16 in Rotation versetzt. Diese Rotationsbewegung wird zweckmäßig durch auf dem Außenumfang des Nutzlastteils 11 angeordnete Antriebsdüsen 1 bewirkt, die von in der Figur nicht dargestellten pyrotechnischen Ladungen gespeist werden. Diese solchermaßen in Rotation versetzte Wirkkörpereinheit 11 wäre jedoch allenfalls in der Lage, ein zufällig unmittelbar unter ihr befindliches Ziel zu bekämpfen.

Um die Auffassungswahrscheinlichkeit des Sensors 13 zu vergroßern und damit letztlich das bekampfungsgebiet zu erweitern, muß beim weiteren Niedergehen der Wirkkörpereinheit der Nutzlastteil 11 und damit der in ihm angeordnete Sensor 13 eine günstige Suchposition einnehmen, in der das potentielle Zielgebiet systematisch abgesucht wird. Diese Suche ist besonders erfolgreich, wenn der Sensor 13 das Zielgebiet lückenlos, etwa in Form einer schraubenförmigen Bewegung abtastet. Diese Bewegung kann nun vorteilhaft auf einfache Weise dadurch erreicht werden, daß zu Beginn des Suchvorgangs der zunächst in der Drehachse 16 der in Rotation versetzten Wirkkörpereinheit 11 liegende Befestigungspunkt des Fallschirms 12 - wie in Fig. 2 angedeutet - zu einem Eckpunkt des Nutzlastteils 11 verlegt wird, der in einer Körperdiagonalen 17 des Nutzlastteils 11 liegt. Aufgrund der Kreiselgesetze rotiert der Nutzlastteil 11 daraufhin, wie durch den Pfeil 15' angedeutet, um eine mit der Körperdiagonalen 17 zusammenfallende Achse. Der im Nutzlastteil 11 angeordnete Sensor 13 erfaßt dadurch beim weiteren Niedergehen der Wirkkörpereinheit 10 das unter ihm liegende Zielgebiet mit einem spiralförmig ablaufenden Suchvorgang. Beim Erfassen eines Ziels, z. B. eines Kampfpanzers 23, erzeugt der Sensor 13 ein Auslösesignal für die projektilbildende Ladung 14, die sodann ein drallstabilisiertes Projektil 22 auf das erkannte Ziel abfeuert. Anhand von Fig. 3 wird ein Ausführungsbeispiel der Mittel dargestellt, die zur Verlagerung des Befestigungspunktes des Nutzlastteils 11 am Fallschirm 12 dienen. Diese Mittel umfassen ein scharnierartiges Verbindungsteil 19, dessen erster Schenkel, der während der ersten Flugphase der Wirkkörpereinheit 10 (Fig. 1) ganzflächig auf der Oberseite des Nutzlastteils 11 aufliegt, an einer Drehachse 20 im Bereich eines Eckpunktes des Nutzlastteils 11 angelenkt ist. Der zweite Schenkel 19" des Verbindungsteils 19, der während der ersten Flugphase in der Drehachse 16 liegt, stellt die Verbindung des Nutzlastteils 11 mit dem Fallschirm 12 her. Beim Übergang in die Suchphase, der durch Verlagerung des Fallschirmbefestigungspunktes aus der Drehachse 16 in die Diagonale 17 des Nutzlastteils 11 eingeleitet wird, wird das zunächst ganzflächig mit dem Nutzlastteil 11 verbundene Teil 19' des Verbindungsteils 19 derart von der Oberfläche des Nutzlastteils 11 abgehoben, daß es nur noch an der Schwenkachse 20 mit diesem verbunden ist.

Ihre Trennung kann vorteilhaft durch eine lediglich schematisch angedeutete pyrotechnische Ladung 18 hervorgerufen werden, die durch einen Zeitzünder, durch das Signal eines ggf. in dem Nutzlastteil angeordneten Höhenmessers oder durch ein Funksignal gezündet wird. Daraufhin strecken sich die vermittels der Drehachse 21 verbundenen Schenkel 19', 19" des Verbindungsteils 19 und nehmen eine in der Achse 17 liegende Position ein.

In einem weiteren, nicht in der Zeichnung dargestellten Ausführungsbeispiel der Erfindung ist ein starres, d. h. nicht scharnierartig ausgebildetes Verbindungsglied zwischen dem Nutzlastteil 11 und dem Fallschirm 12 vorgesehen. Beim Herabsinken des Nutzlastteils ist das Verbindungsglied zunachst in der Achse 16 angeordnet, wobei es in einer auf dem Nutzlastteil 11 angeordneten, radial nach auswärts gerichteten Schiene fixiert ist. Das Verbindungsglied kann dabei zweckmäßig unter dem Zug einer gespannten Feder stehen, die es radial nach außen zu ziehen trachtet. Sobald die spiralförmige Suchbewegung einzuleiten ist, durch zusätzliche Rotation des Nutzlastteils 11 um die Achse 17, wird vorzugsweise durch eine pyrotechnische Ladung die Arretierung des Verbindungsglieds aufgehoben, so daß es infolge der jetzt wirksam werdenden Federkraft von der Schiene geführt in Radialrichtung nach außen gleitet, womit der Aufhängepunkt des Fallschirms 12 nunmehr in der Körperdiagonalen des Nutzlastteils 11 liegt.

## Patentansprüche

1. Wirkkörpereinheit (10) mit einem von einem Fallschirm (12) gebremsten Nutzlastteil (11), die zur Zielerkennung einen Sensor (13) und zur Zielbekämpfung eine projektilbildende Ladung (14) aufweist, wobei zur Abtastung des Zielgebietes durch den Sensor (13) der Nutzlastteil (11) in Umdrehungen versetzt wird, dadurch gekennzeichnet, daß der während des Niedergehens der Wirkkörpereinheit (10) auf ein Zielgebiet über ein Verbindungsteil (19, 19', 19") mit dem Fallschirm (12) verbundene Nutzlastteil (11) in Umdrehungen um seine Längsachse (16) versetzbar ist, und daß bei rotierendem Nutzlastteil (11) der Befestigungspunkt des Fallschirms (12) an diesem Nutzlastteil (11) auf einen Eckpunkt (24) des Nutzlastteils (11) verlagerbar ist.

2. Wirkkörpereinheit nach Anspruch 1, dadurch gekennzeichnet, daß das den Nutzlastteil (11) mit dem Fallschirm (12) verbindende Verbindungsteil (19) aus an einer Schwenkachse (21) scharnierartig miteinander verbundenen Schenkeln (19', 19") besteht, wobei das der Schwenkachse (21) abgewandte Endstück eines ersten Schenkels (19') vermittels einer Schwenkachse (20) an einem Eckpunkt (24) des Nutzlastteile (11) angelenkt ist.

3. Wirkkörpereinheit nach einem der Ansprüch 1 und 2, dadurch gekennzeichnet, daß Mittel vorgesehen sind, die zumindest auf einem Teil der Flugphase der Wirkkörpereinheit (10) den ersten Schenkel (19') des Verbindungsteils (19) ganzflächig auf der Oberfläche des Nutzlastteils (11) festlegen, derart, daß die beiden Schenkel (19', 19") des Verbindungsteils (19) einen Winkel (a) von vorzugsweise 90° einschließen, und daß weiterhin Mittel (18) vorhanden sind, die zu einem vorgebbaren Zeitpunkt den ersten Schenkel (19') des Verbindungsteils (19) bis auf seinen Anlenkungspunkt (24) von dem Nutzlastteil (11) lösen und dadurch die beiden Schenkel (19', 19") in eine gestreckte Lage bringen.

4. Wirkkörpereinheit nach einem der Ansprüche 1 bis 3, dadurch gekennzeichnet, daß die Mittel zur Trennung des ersten Schenkels (19') von der Oberfläche des Nutzlastteils (11) aus einer im oberen Bereich des Nutzlastteils (11) angeordneten pyrotechnischen Ladung (18) bestehen, die vermittels eines Zeitzünders, durch das Signal eines im Nutzlastteil (11) angeordneten Höhenmessers oder durch ein Funksignal zündbar ist.

## Claims

1.Active warhead (10) with a payload part (11) braked by a parachute (12) and having a sensor (13) for target recognition and a projectile- forming part (14) for attacking a target, wherein for the purpose of scanning the target area by the sensor (13) the payload part (11) is set in rotation, characterized by the fact that the payload part (11), which during the descent of the warhead onto a target area is connected through a connection part (19, 19', 19") with the parachute (12), can be set in rotation about the longitudinal axis (16), and that during the rotation of the payload part (11) the securing point of the parachute (12) on the said payload part (11) can be moved to a corner point (24) of the payload part (11).

2. Active warhead in accordance with Claim 1, characterized by the fact that the connection part (19) connecting the payload part (11) to the parachute (12) consists of legs (19', 19") hinged together on a pivot (21), while the end piece of a first leg (19') which is further away from the pivot (21) is articulated by a pivot (20) to a corner point (24) of the payload part (11)

3. Active warhead in accordance with any one of Claims 1 and 2, characterized by the fact that means are provided which, at least through part of the flight phase of the warhead (10) secure the first leg (19') of the connecting part (19) over the whole area on the surface of the payload part (11), in such a way that the two legs (19', 19") of the connecting part (19) enclose an angle (a) of preferably 90°, and that means (18) are provided which at a preselectable moment detach the first leg (19') of the connecting part (19) except for the articulation point (24) from the payload part (11), thus moving the two legs (19', 19") into an extended position.

4. Active warhead in accordance with any one of Claims 1 to 3, characterized by the fact that the means for separating the first leg (19') from the surface of the payload part (11) consist of a pyrotechnic charge (18) which, through a delay fuse, can be ignited by the signal from an altimeter positioned in the payload part (11) or by a radio signal.

## Revendications

1. Unité de corps actif (10) comportant une partie de charge utile (11) freinée par un parachute (12) qui comporte un capteur (13) pour identifier la cible et une charge (14) formant projectile pour attaquer la cible, la partie de charge utile (11) étant mise en rotation pour le balayage de la région contenant la cible par le capteur (13), caractérisée en ce que la partie de charge utile (11) qui est, pendant la descente de l'unité de corps actif (19) vers une région contenant la cible reliée au parachute (12) par un élément de liaison (19, 19', 19"), est mise en rotation autour de son axe longitudinal (16), et en ce que, pendant la rotation de la partie de charge utile (11), le point de fixation du parachute (12) à cette partie de charge utile (11) peut être décalé vers un sommet (24) de la partie de charge utile (11).

2. Unité de corps actif selon la revendication 1, caractérisée en ce que l'élément de liaison (19) reliant la partie de charge utile (11) au parachute (12) comprend des branches (19', 19") reliées entre elles par une articulation de type charnière sur un axe de pivotement (21), le bout d'une première branche (19') opposé à l'axe de pivotement (21) étant articulée au moyen d'un axe de pivotement (20) à un sommet (24) de la partie de charge utile (11).

3. Unité de corps actif selon l'une des revendications 1 et 2, caractérisée en ce qu'il est prévu des moyens qui fixent, au moins pendant une partie de la phase de déplacement de l'unité de corps actif (10), la première branche (19') de l'élément de liaison (19), sur toute la surface, à la surface de la partie de charge utile (11), de telle façon que les deux branches (19', 19") de l'élément de liaison (19) font un angle (a), de préférence, de 90°, et en ce qu'il est, en outre, prévu des moyens (18) qui, à un instant prédéterminable, détachent la première branche (19') de l'élément de liaison (19), jusqu'à son point d'articulation (24), de la partie de charge utile (11) et font ainsi passer les deux branches (19', 19") dans une position allongée.

4. Unité de corps actif selon l'une des revendications 1 à 3, caractérisée en ce que les moyens pour séparer la première branche (19') de la surface de la partie de charge utile (11) comprennent une charge pyrotechnique (18) placée dans la zone supérieure de la partie de charge utile (11), qui peut être amorcée, par l'intermédiaire d'un amorceur à retard, par le signal d'un altimètre placé dans la partie de charge utile (11) ou par un signal radio.
